# EUROPÄISCHE PATENTSCHRIFT

(11) **EP 2 354 527 B1**
(45) Veröffentlichungstag und Bekanntmachung des Hinweises auf die Patenterteilung: **12.11.2014**
(21) Anmeldenummer: 11150096.3
(22) Anmeldetag: 04.01.2011
(51) Int. Cl.: F02M 47/02, F02M 63/00

(54) **Kraftstoffinjektor**
Fuel injector
Injecteur de carburant

(30) Priorität: 05.02.2010 DE 102010001612
(43) Veröffentlichungstag der Anmeldung: 10.08.2011
(73) Patentinhaber: Robert Bosch GmbH, 70442 Stuttgart (DE)
(72) Erfinder: Rapp, Holger, 71254, Ditzingen (DE)

(56) Entgegenhaltungen:
- EP-A2- 0 976 924
- EP-A2- 1 245 822
- DE-A1-102008 001 330
- US-A1- 2005 120 872

## Beschreibung

Die Erfindung betrifft einen Kraftstoffinjekor für ein Kraftstoffeinspritzsystem, insbesondere ein Common-Rail-Einspritzsystem, zum Einspritzen von Kraftstoff in den Brennraum einer Brennkraftmaschine mit den Merkmalen des Oberbegriffes des Anspruchs 1.

### Stand der Technik

Ein Kraftstoffinjektor der eingangs genannten Art geht beispielsweise aus der DE 10 2004 061 800 A1 hervor. Dieser weist zum Öffnen und Schließen einer in einem Düsenkörper hubbeweglich geführten Düsenadel ein Steuerventil mit einem Ventilkörper auf, der zumindest in einem Teilbereich geführt ist. Durch die Führung des Ventilköpers, beispielsweise mittels einer Hülse, ist eine verschleißarme Betätigung des Steuerventils gewährleistet. Der Ventilkörper ist zudem in einem Ventilraum aufgenommen, der über eine erste, als Ablaufkanal dienende Bohrung in Verbindung mit einem Steuerraum und über eine zweite, als Bypass bezeichnete Bohrung in Verbindung mit einem Zulaufkanal steht. Über den Bypass und den Ablaufkanal kann in einer ersten Schließstellung des Ventilkörpers zusätzlich Kraftstoff in den Steuerraum strömen, so dass ein schnelles Schließen der Düsennadel bewirkt wird.

Ein weiterer gattungsgemäßer Kraftstoffinjektor geht aus der Offenlegungsschrift DE 10 2008 001 330 A1 hervor. Das Ventilglied des Steuerventils ist hierbei in einer Hülse geführt, die dichtend an einer den Ventilraum vom Steuerraum trennenden Drosselplatte anliegt. Die Hülse begrenzt zwischen dem Ventilglied und der Drosselplatte einen Niederdruckraum, der zu einer Reduktion der hydraulischen Schließkraft am Ventilglied und damit zu einer Druckentlastung des Ventilglieds führt. Dadurch werden auch die benötigten Ansteuerspannungen bzw. ströme reduziert. Die Hülse besitzt jedoch einen gewissen Platzbedarf, so dass der Ventilraum ein größeres Volumen aufweisen muss. Das vergrößerte Ventilraumvolumen führt zu einem verzögerten Druckaufbau sowohl im Ventilraum, als auch im Steuerraum, der über wenigstens eine in der Drosselplatte ausgebildeten Bohrung in Verbindung mit dem Ventilraum steht. Ferner ist die Bohrung derart zu führen, dass ihr Mündungsbereich außerhalb der dichtend an der Drosselplatte anliegenden Hülse liegt. Hierzu kann die Dichthülse im Anlagebereich mit einem verringerten Durchmesser und/oder der Ventilraum mit einer radialen Aufweitung im Mündungsbreich der Bohrung ausgestattet sein, wobei eine weitere Vergrößerung des Ventilraumvolumens unvermeidlich ist. Da zudem eine in der Bohrung ausgebildete Drossel fertigungsbedingt oftmals im Bereich der Unterseite der Drosselplatte, das heißt in der Nähe des Steuerraums, angeordnet ist, wird das Ventilraumvolumen durch die sich an die Drossel anschließende Abströmbohrung weiter vergrößert.

Aus EP 0 976 924 A2 und EP 1 245 822 A2 sind darüber hinaus Kraftstoffeinspritzventile mit einem Servoventil bekannt, bei denen die Befüllung des Steuerraums über eine direkte Verbindung mit einem Hochdruckkanal geschieht.

Aufgabe der vorliegenden Erfindung ist es, einen Kraftstoffinjektor der vorstehend beschriebenen Art derart weiterzubilden, dass das Ventilraumvolumen, insbesondere bei Anordnung einer das Ventilglied druckentlastenden Dichthülse, möglichst klein gehalten wird. Zudem soll die Ausbildung wenigstens einer in der Drosselplatte angeordneten Bohrung bzw. Drossel vereinfacht werden.

Zur Lösung der Aufgabe wird ein Kraftstoffinjektor mit den Merkmalen des Anspruchs 1 vorgeschlagen. Bevorzugte Weiterbildungen der Erfindung werden in den Unteransprüchen angegeben.

### Offenbarung der Erfindung

Der vorgeschlagene Kraftstoffinjektor weist eine in einem Düsenkörper hubbeweglich geführte Düsennadel zum Schließen und Freigeben wenigstens einer im Düsenkörper ausgebildeten Einspritzöffnung und ein Steuerventil zur indirekten Ansteuerung der Düsennadel auf, indem durch Öffnen oder Schließen des Steuerventils ein die Düsennadel in Schließrichtung beaufschlagender Steuerdruck in einem Steuerraum verändert wird. Das Steuerventil umfasst dabei einen in einer Ventilplatte ausgebildeten Ventilraum, der von einer Drosselplatte begrenzt wird, die zwischen dem Düsenkörper und der Ventilplatte angeordnet ist und in welcher wenigstens eine Bohrung zur Verbindung des Ventilraums mit dem Steuerraum und/oder einem Hochdruckkanal ausgebildet ist.

Erfindungsgemäß mündet die wenigstens eine Bohrung über einen zwischen der Ventilplatte und der Drosselplatte ausgebildeten Axialspalt in den Ventilraum und besitzt im Mündungsbereich einen reduzierten Durchmesser d zur Ausbildung einer Drossel, deren Drosselwirkung über die Höhe h des Axialspalts beeinflussbar ist. Die Drosselstelle ist demnach in den Mündungsbereich verlagert, so dass die Bohrung derart ausgebildet sein kann, dass sie weitestgehend einen konstanten Durchmesser besitzt. Dadurch wird zum Einen die Herstellung der Bohrung vereinfacht, zum Anderen kann eine im Bereich der Unterseite der Drosselplatte ausgebildete Drosselstelle und damit eine sich hieran anschließende lange Abströmbohrung entfallen. Durch den Wegfall der Abströmbohrung wird das Ventilraumvolumen verringert, was wiederum zu einem schnellen Druckaufbau und zu schnellen Schaltzeiten führt. Gleichzeitig wird die Kleinstmengenfähigkeit des Kraftstoffinjektors und ferner sein Verschleißverhalten im Bereich des Ventilsitzes verbessert. Denn aufgrund des kleineren Ventilraumvolumens steigt der Druck im Ventilraum während des Schließvorgangs des Steuerventils schnell an, so dass der verbleibende Druckhub und der Schlupf des Ventils im Sitz nach dem Einschlag sich verringern.

Neben der Herstellung der Bohrung wird ferner die Herstellung der Drossel vereinfacht. Diese ist nunmehr im Mündungsbereich der Bohrung und damit an leicht zugänglicher Stelle an der Oberseite der Drosselplatte ausgebildet. Zudem entfallen eine sich an die Drossel anschließende Abströmbohrung und/oder ein Diffusor. Des Weiteren kann auf eine Verrundung der Bohrung im Bereich der Drossel verzichtet werden, so dass ein weiterer aufwendiger Fertigungsschritt entfällt. Die Drosselung erfolgt im Mündungsbereich der Bohrung und kann über die Höhe h des Axialspalts zwischen der Ventilplatte und der Drosselplatte beeinflusst werden. Denn der die Drosselwirkung bestimmende Querschnitt entspricht der Mantelfläche eines gedachten Zylinders, der entsteht, wenn der Durchmesser d der in der Drosselplatte ausgebildeten Abströmfläche auf die gegenüberliegende Fläche der Ventilplatte projiziert wird. Die Höhe h des Axialspalts entspricht dabei der Höhe des Zylinders. Die gewünschte Drosselwirkung kann demnach durch Festlegung der Parameter d und h bei der Herstellung erreicht werden.

Die Höhe h des Axialspalts ist zudem möglichst klein gewählt, um das Ventilraumvolumen klein zu halten. Bevorzugt beträgt die Höhe h des Axialspalts ≤ 500 µm, vorzugsweise ≤ 100 µm, weiterhin vorzugsweise ≤ 50 µm. Der Axialspalt zwischen der Ventilplatte und der Drosselplatte wird bevorzugt durch eine vorrangig radial verlaufende Nut in der Ventilplatte gebildet. Alternativ oder ergänzend kann aber auch eine entsprechende Ausnehmung in der Drosselplatte vorgesehen sein.

Erfindungsgemäß verbindet die in der Drosselplatte ausgebildete Bohrung den Ventilraum des Steuerventils mit dem Hochdruckkanal und die im Mündungsbereich der Bohrung ausgebildete Drossel dient als Fülldrossel. Durch diese Maßnahmen ist ein schnelles Befüllen des Ventilraumvolumens und damit ein schneller Druckaufbau im Steuerraum sichergestellt, der wiederum ein schnelles Düsennadelschließen gewährleistet. Denn der Ventilraum und der Steuerraum sind über wenigstens eine weitere in der Drosselplatte ausgebildete und als Ablaufkanal dienende Bohrung hydraulisch verbunden.

Die als Ablaufkanal dienende weitere Bohrung, die den Ventilraum mit dem Steuerraum verbindet, mündet vorzugsweise über einen weiteren zwischen der Ventilplatte und der Drosselplatte ausgebildeten Axialspalt in den Ventilraum des Steuerventils. Dabei ist die Höhe h des Axialspalts derart gewählt, dass der über die Bohrung abströmende Kraftstoff einen Gegendruck, das heißt einen dem Strömungsdruck entgegen wirkenden Druck, erfährt, der den Eintrag von Gasblasen in den Ventilraum bei geöffnetem Ventil verrringert. Um diesen Gegendruck zu erzeugen, ist die Höhe h des Axialspalts geringer als die Höhe einer als Schnaupe dienenden radialen Aufweitung des Ventilraums gewählt, die üblicherweise bei etwa 1 mm liegt.

Die als Ablaufkanal dienende weitere Bohrung umfasst eine Ablaufdrossel, die in herkömmlicher Weise durch eine Verringerung des Durchströmungsquerschnitts der Bohrung im Bereich der Unterseite der Drosselplatte, das heißt in der Nähe zum Steuerraum, ausgebildet sein kann. An die Drosselstelle schließt sich dann eine lange, das Ventilraumvolumen vergrößernde Abströmbohrung an.

Um eine Vergrößerung des Ventilraumvolumens zu vermeiden, ist gemäß einer alternativen Ausführungsform bzw. einer Weiterbildung der Erfindung vorgesehen, dass die in der Drosselplatte ausgebildete Bohrung den Ventilraum mit dem Steuerraum verbindet und die im Mündungsbereich der Bohrung ausgebildete Drossel als Ablaufdrossel dient. Die vorstehend in Zusammenhang mit der die Fülldrossel aufweisenden Bohrung beschriebenen Vorteile gelten nunmehr für die als Ablaufkanal dienende Bohrung entsprechend. Das heißt, dass die Bohrung aufgrund ihres weitestgehend konstanten Durchmessers einfach herstellbar ist. Die Verlagerung der Drosselstelle in den Mündungsbereich vereinfacht zudem die Ausbildung der Drossel, die nunmehr an der Oberseite der Drosselplatte angeordnet ist und eine lange Abströmbohrung und/oder einen Diffusor entbehrlich macht. Zusätzlich zum Abaufkanal kann eine weitere, entsprechend ausgebildete Bohrung bzw. Drossel zur Verbindung des Ventilraums mit dem Hochdruckkanal vorgesehen sein, so dass ferner ein schnelles Befüllen des Ventilraumvolumens und damit einer schneller Druckaufbau im Steuerraum gewährleistet ist.

Ergänzend kann vorgesehen sein, dass wenigstens eine in der Drosselplatte vorgesehene Bohrung zumindest in einem Teilbereich hydroerosiv verrundet ausgebildet ist. Diese Maßnahme erweist sich insbesondere dann als vorteilhaft, wenn der Durchfluss einer Drossel zu stark streut. Die Verrundung erfolgt vorzugsweise im zusammengefügten Zustand mit zugehöriger Ventilplatte.

Gemäß einer bevorzugten Ausführungsform umfasst das Steuerventil ein mit einem Ventilsitz zusammenwirkendes hubbewegliches Ventilglied, dessen ventilsitzabgewandtes Ende in einer an der Drosselplatte dichtend anliegenden und einen Niederdruckraum begrenzenden Hülse geführt ist, so dass das Ventilglied in Anlage am Ventilsitz druckentlastet ist. Denn durch die Führung des Ventilgliedes in einer solchen Dichthülse wird die hydraulische Schließkraft auf das Ventilglied reduziert. Dies wiederum führt zu einer Verringerung der Schaltkräfte und damit einhergehend zu einer Verringerung der benötigten Ansteuerspannungen bzw. -ströme.

Da die Dichthülse in der Regel ein vergrößertes Ventilraumvolumen erfordert, kommen die Vorteile der Erfindung insbesondere bei einem Steuerventil mit einer solchen Dichthülse zum Tragen. Denn das Zusammenwirken der in der Drosselplatte ausgebildeten Bohrung mit dem in der Ventilplatte ausgebildeten Axialspalt vermag zumindest einen Teil der Ventilraumvergrößerung zu kompensieren.

Vorzugsweise ist der von der Hülse begrenzte Niederdruckraum über eine Bohrung an einen Rücklauf angeschlossen. Die den Niederdruckraum mit einem Rücklauf verbindende Bohrung ist zumindest teilweise ebenfalls in der Drosselplatte ausgebildet.

Weiterhin vorzugsweise ist zur Betätigung des Steuerventils ein Piezoaktor vorgesehen.

Bevorzugte Ausführungsformen der Erfindung werden nachfolgend anhand der Zeichnungen näher erläutert. Diese zeigen:
Fig. 1 einen Längsschnitt durch einen aus dem Stand der Technik bekannten Kraftstoffinjektor im Bereich der Drosselplatte,
Fig. 2 einen Längsschnitt durch einen ersten erfindungsgemäßen Kraftstoffinjektor im Bereich der Drosselplatte und
Fig. 3 einen Längsschnitt durch einen zweiten erfindungsgemäßen Kraftstoffinjektor im Bereich der Drosselplatte.

### Ausführliche Beschreibung der Zeichnungen

Der Fig. 1 ist ein Ausschnitt eines bereits bekannten Kraftstoffinjektors zu entnehmen. Der Ausschnitt zeigt den Kraftstoffinjektor im Bereich einer Drosselplatte 7 einschließlich angrenzender Bauteile. Letztere umfassen einen Düsenkörper 1, der in der Zeichnung von unten an die Drosselplatte 7 angesetzt ist und der Aufnahme einer hubbeweglich geführten Düsennadel 2 zum Freigeben oder Verschließen wenigstens einer im Düsenkörper 1 ausgebildeten Einspritzöffnung dient, sowie eine Ventilplatte 5, die in der Zeichnung von oben an die Drosselplatte 7 angesetzt ist und der Aufnahme eines Steuerventils 3 zur indirekten Ansteuerung der Düsennadel 2 dient. Das Steuerventil 3 weist hierzu einen mit einem Rücklauf 20 verbindbaren Ventilraum 6 auf, der ferner über eine als Ablaufkanal ausgebildete Bohrung 12 mit einem Steuerraum 4 in Verbindung steht. Der Steuerraum 4 steht wiederum über einen Zulaufkanal 21 in hydraulischer Verbindung mit einem Hochdruckkanal 9, so dass eine Befüllung des Steuerraums 4 mit Kraftstoff bei geschlossenem Steuerventil 3 gewährleistet ist. Der über den Zulaufkanal 21 in den Steuerraum 4 einströmende Kraftstoff bewirkt einen Anstieg des dort vorhandenen Steuerdrucks, der die Düsennadel 2 in Schließrichtung beaufschlagt. Die Düsennadel 2 vollzieht eine Schließbewegung bzw. wird in ihrer Schließstellung gehalten. Wird das Steuerventil 3 geöffnet, wobei eine Verbindung des Ventilraums 6 zum Rücklauf 20 hergestellt und eine Absteuermenge dem Rücklauf 20 zugeführt wird, kommt es im Ventilraum 6 und im Steuerraum 4 zu einem Druckabfall, der einen Öffnungshub der Düsennadel 2 ermöglicht. Die Betätigung des Steuerventils 3 erfolgt vorliegend durch Einsatz eines Piezoaktors, der bei Bestromung ein Ventilglied 16 des Steuerventils 3 aus seinem Ventilsitz 15 hebt und damit die Verbindung des Ventilraums 6 zum Rücklauf 20 herstellt. Das Ventilglied 16 ist vorliegend in einer Hülse 18 geführt, die dichtend an der Drosselplatte 7 anliegt und einen Niederdruckraum 17 radial begrenzt. Über eine Bohrung 19 steht der Niederdruckraum 17 in Verbindung mit dem Rücklauf 20. Dadurch, dass das ventilsitzabgewandte und in der Hülse 18 aufgenommene Ende des Ventilgliedes 16 nicht hochdruckbeaufschlagt ist, wird das Ventilglied 16 druckentlastet. Die Betätigung des Steuerventils erfordert demnach geringere Schaltkräfte, das heißt geringere Ansteuerspannungen bzw. Ansteuerströme. Dies wirkt sich vorteilhaft auf die Auslegung des Piezoaktors als Betätigungsmittel aus.

Ein Nachteil der Anordnung einer Hülse 18 in dem Ventilraum 6 besteht jedoch darin, dass die Hülse 18 einen größeres Ventilraumvolumen erfordert. Um dennoch eine schnelle Befüllung und damit einen schnellen Druckanstieg im Ventilraum 6 und im mit dem Ventilraum 6 verbundenen Steuerraum 4 zu ermöglichen, ist neben der als Ablaufkanal dienenden Bohrung 12 und dem Zulaufkanal 21 eine weitere Bohrung 8 in der Drosselplatte vorgesehen, die den Ventilraum 6 direkt mit dem Hochdruckkanal 9 verbindet. Bei geschlossenem Steuerventil 3 strömt somit nicht nur Kraftstoff über den Zulaufkanal 21 in Steuerraum 4, sondern auch über die Bohrungen 8 und 12, wobei die als Ablaufkanal dienende Bohrung 12 in umgekehrter Richtung durchströmt wird.

Üblicherweise weist jede als Ablauf- und/oder als Zulaufkanal dienende Bohrung 8, 12, 21 eine Drossel 11, 14, 22 zur Drosselung des Kraftstoffstroms auf. Zur Ausbildung der Drosseln 11, 14, 22 weisen die Bohrungen 8, 12 und 21 jeweils einen verringerten Durchströmungsquerschnitt im Bereich der Unterseite der Drosselplatte 7 auf. An den verringerten Durchströmungsquerschnitt schließt sich jeweils eine lange Abströmbohrung an, die in den Ventilraum 6 im Bereich einer radialen Aufweitung, das heißt einer Schnaupe, mündet. Sowohl die langen Abströmbohrungen, als auch das Volumen der Schnaupen tragen zu einer unerwünschten Vergrößerung des Volumens des Ventilraums 6 bei.

Bei dem in der Fig. 2 dargestellten erfindungsgemäßen Kraftstoffinjektor wird der Nachteil eines vergrößerten Ventilraumvolumens aufgrund des Einsatzes einer Hülse 18 zur Druckentlastung des Ventilgliedes 16 dadurch kompensiert, dass die Drossel 11 der Bohrung 8 in den Mündungsbereich der Bohrung 8 verlagert wurde. Eine lange den Ventilraum 6 vergrößernde Abströmbohrung entfällt somit. Des Weiteren wurde die Schnaupe durch einen Axialspalt 10 zwischen der Ventilplatte 5 und der Drosselplatte 7 ersetzt, über dessen Höhe h die Drosselwirkung beeinflussbar ist. Der Axialspalt 10 bildet somit einen Bestandteil der Drossel 11 aus. Die als Ablaufkanal dienende Bohrung 12 ist bei dem Ausführungsbeispiel der Fig. 2 weiterhin in herkömmlicher Weise ausgebildet, das heißt mit einer Drossel 14, die im unteren Bereich der Bohrung 12 ausgebildet ist und an welche sich eine lange Abströmbohrung anschließt. Alternativ kann aber auch die als Ablaufkanal dienende Bohrung 12 entsprechend der Bohrung 8 mit einer Drossel 14 im Mündungsbereich ausgebildet sein.

Eine weitere alternative Ausführungsform der als Ablaufkanal dienenden Bohrung 12 geht aus dem in Fig. 3 dargestellten Ausführungsbeispiel eines erfindungsgemäßen Kraftstoffinjektors hervor. Im Unterschied zum Ausführungsbeispiel der Fig. 2 mündet die Bohrung 12 in einen Axialspalt 13, dessen Höhe h derart gewählt ist, dass ein Gegendruck auf den abströmenden Kraftstoff asugeübt wird. Der Gegendruck soll den Eintrag von Gasblasen in den Ventilraum 6 verringern. Der Axialspalt 13 weist hierzu eine Höhe h auf, die gegenüber der Höhe der in Fig. 1 dargestellten Schnaupe deutlich reduziert ist, so dass eine Verkleinerung des Ventilraumvolumens erreicht wird. Die Höhe h des Axialspalts 13 ist jedoch größer als die Höhe h des Axialspalts 10 gewählt, da innerhalb der Bohrung 12 bereits eine Ablaufdrossel 14 zur Drosselung des Kraftstoffstroms ausgebildet ist.

## Patentansprüche

1. Kraftstoffinjektor für ein Kraftstoffeinspritzsystem mit einer in einem Düsenkörper (1) hubbeweglich geführten Düsennadel (2) zum Schließen und Freigeben wenigstens einer im Düsenkörper (1) ausgebildeten Einspritzöffnung und mit einem Steuerventil (3) zur indirekten Ansteuerung der Düsennadel (2), indem durch Öffnen oder Schließen des Steuerventils (3) ein die Düsennadel (2) in Schließrichtung beaufschlagender Steuerdruck in einem Steuerraum (4) verändert wird, wobei das Steuerventil (3) einen in einer Ventilplatte (5) ausgebildeten Ventilraum (6) umfasst, der von einer Drosselplatte (7) begrenzt wird, die zwischen dem Düsenkörper (1) und der Ventilplatte (5) angeordnet ist und in welcher wenigstens eine Bohrung (8, 12) zur Verbindung des Ventilraums (6) mit dem Steuerraum (4) und/oder einem Hochdruckkanal (9) ausgebildet ist, wobei die Bohrung (8) über einen zwischen der Ventilplatte (5) und der Drosselplatte (7) ausgebildeten Axialspalt (10) in den Ventilraum (6) mündet und im Mündungsbereich einen reduzierten Durchmesser d zur Ausbildung einer Drossel (11, 14) besitzt, deren Drosselwirkung über die Höhe h des Axialspalts (10) beeinflussbar ist, **dadurch gekennzeichnet, dass** die Bohrung (8) den Ventilraum (6) mit dem Hochdruckkanal (9) verbindet und die Drossel (11) als Fülldrossel dient.

2. Kraftstoffinjektor nach Anspruch 1,
**dadurch gekennzeichnet, dass** die Höhe h des Axialspalts (10, 13) ≤ 500 µm, vorzugsweise ≤ 100 µm, weiterhin vorzugsweise ≤ 50 µm beträgt.

3. Kraftstoffinjektor nach einem der vorhergehenden Ansprüche,
**dadurch gekennzeichnet, dass** eine als Ablaufkanal dienende weitere Bohrung (12) in der Drosselplatte (7) vorgesehen ist, die den Ventilraum (6) mit dem Steuerraum (4) verbindet und über einen weiteren zwischen der Ventilplatte (5) und der Drosselplatte (7) ausgebildeten Axialspalt (13) in den Ventilraum (6) mündet, wobei die Höhe h des Axialspalts (13) derart gewählt ist, dass der über die Bohrung (12) abströmende Kraftstoff einen Gegendruck erfährt.

4. Kraftstoffinjektor nach Anspruch 3,
**dadurch gekennzeichnet, dass** die weitere Bohrung (12) den Ventilraum (6) mit dem Steuerraum (4) verbindet und die Drossel (14) als Ablaufdrossel dient.

5. Kraftstoffinjektor nach einem der vorhergehenden Ansprüche,
**dadurch gekennzeichnet, dass** wenigstens eine Bohrung (8, 12) zumindest in einem Teilbereich hydroerosiv verrundet ausgebildet ist.

6. Kraftstoffinjektor nach einem der vorhergehenden Ansprüche,
**dadurch gekennzeichnet, dass** das Steuerventil (3) ein mit einem Ventilsitz (15) zusammenwirkendes hubbewegliches Ventilglied (16) umfasst, dessen ventilsitzabgewandtes Ende in einer an der Drosselplatte (7) dichtend anliegenden und einen Niederdruckraum (17) begrenzenden Hülse (18) geführt ist, so dass das Ventilglied (16) in Anlage am Ventilsitz (15) druckentlastet ist.

7. Kraftstoffinjektor nach Anspruch 6,
**dadurch gekennzeichnet, dass** der Niederdruckraum (17) über eine Bohrung (19) an einen Rücklauf (20) angeschlossen ist.

8. Kraftstoffinjektor nach einem der vorhergehenden Ansprüche,
**dadurch gekennzeichnet, dass** zur Betätigung des Steuerventils (3) ein Piezoaktor vorgesehen ist.

## Claims

1. Fuel injector for a fuel injection system, with a nozzle needle (2), guided in reciprocating motion in a nozzle body (1), for closing and releasing at least one injection orifice formed in the nozzle body (1), and with a control valve (3) for the indirect activation of the nozzle needle (2), in that, when the control valve (3) being opened or closed, a control pressure acting upon the nozzle needle (2) in the closing direction is varied in a control space (4), the control valve (3) comprising a valve space (6) which is formed in a valve plate (5) and is delimited by a throttle plate (7) which is arranged between the nozzle body (1) and the valve plate (5) and in which at least one bore (8, 12) for connecting the valve space (6) to the control space (4) and/or to a high-pressure duct (9) is formed, the bore (8) issuing into the valve space (6) via an axial gap (10) formed between the valve plate (5) and the throttle plate (7) and possessing in the region of issue a reduced diameter d, so as to form a throttle (11, 14), the throttle action of which can be influenced via the height h of the axial gap (10), **characterized in that** the bore (8) connects the valve space (6) to the high-pressure duct (9), and the throttle (11) which serves as a filling throttle.

2. Fuel injector according to Claim 1, **characterized in that** the height h of the axial gap (10, 13) amounts to ≤ 500 µm, preferably ≤ 100 µm, furthermore preferably ≤ 50 µm.

3. Fuel injector according to one of the preceding claims, **characterized in that**, in the throttle plate (7), a further bore (12) is provided, which serves as an outflow duct and which connects the valve space (6) to the control space (4) and issues into the valve space (6) via a further axial gap (13) formed between the valve plate (5) and the throttle plate (7), the height h and the axial gap (13) being selected such that the fuel flowing out via the bore (12) experiences a counterpressure.

4. Fuel injector according to Claim 3, **characterized in that** the further bore (12) connects the valve space (6) to the control space (4), and the throttle (14) serves as an outflow throttle.

5. Fuel injector according to one of the preceding claims, **characterized in that** at least one bore (8, 12) is formed, at least in a sub region, so as to be rounded by hydroerosion.

6. Fuel injector according to one of the preceding claims, **characterized in that** the control valve (3) comprises a reciprocal-motion valve member (16) which co-operates with a valve seat (15) and of which the end facing away from the valve seat is guided in a sleeve (18) bearing sealingly against the throttle plate (7) and delimiting a low-pressure space (17), so that the valve member (16) is relieved of pressure when it is in bearing contact on the valve seat (15).

7. Fuel injector according to Claim 6, **characterized in that** the low-pressure space (17) is connected to a return (20) via a bore (19).

8. Fuel injector according to one of the preceding claims, **characterized in that** a piezo-actuator is provided for actuating the control valve (3).

## Revendications

1. Injecteur de carburant pour un système d'injection de carburant comprenant une aiguille d'injecteur (2) guidée de manière déplaçable suivant un mouvement de va-et-vient dans un corps d'injecteur (1) pour fermer et libérer au moins une ouverture d'injection réalisée dans le corps d'injecteur (1) et comprenant une soupape de commande (3) pour la commande indirecte de l'aiguille d'injecteur (2), par le fait que, par ouverture ou fermeture de la soupape de commande (3), une pression de commande sollicitant l'aiguille d'injecteur (2) dans le sens de fermeture est modifiée dans un espace de commande (4), la soupape de commande (3) comportant un espace de soupape (6) réalisé dans une plaque porte-soupape (5), lequel espace de soupape est limité par une plaque d'étranglement (7) qui est disposée entre le corps d'injecteur (1) et la plaque porte-soupape (5) et dans laquelle est réalisé au moins un alésage (8, 12) pour la liaison de l'espace de soupape (6) à l'espace de commande (4) et/ou à un canal haute pression (9), l'alésage (8) débouchant, par le biais d'un interstice axial (10) réalisé entre la plaque porte-soupape (5) et la plaque d'étranglement (7), dans l'espace de soupape (6) et présentant dans la région d'embouchure un diamètre réduit d pour réaliser un étranglement (11, 14) dont l'effet d'étranglement peut être influencé par le biais de la hauteur h de l'interstice axial (10), **caractérisé en ce que** l'alésage (8) relie l'espace de soupape (6) au canal haute pression (9) et l'étranglement (11) sert d'étranglement de remplissage.

2. Injecteur de carburant selon la revendication 1,
**caractérisé en ce que** la hauteur h de l'interstice axial (10, 13) vaut ≤ 500 µm, de préférence ≤ 100 µm, de préférence encore ≤ 50 µm.

3. Injecteur de carburant selon l'une quelconque des revendications précédentes,
**caractérisé en ce qu'**un alésage supplémentaire (12) servant de canal d'évacuation est prévu dans la plaque d'étranglement (7), lequel relie l'espace de soupape (6) à l'espace de commande (4) et débouche dans l'espace de soupape (6) par le biais d'un interstice axial (13) supplémentaire réalisé entre la plaque porte-soupape (5) et la plaque d'étranglement (7), la hauteur h de l'interstice axial (13) étant choisie de telle sorte que le carburant s'écoulant par l'alésage (12) subisse une contre-pression.

4. Injecteur de carburant selon la revendication 3,
**caractérisé en ce que** l'alésage supplémentaire (12) relie l'espace de soupape (6) à l'espace de commande (4) et l'étranglement (14) sert d'étranglement d'évacuation.

5. Injecteur de carburant selon l'une quelconque des revendications précédentes,
**caractérisé en ce qu'**au moins un alésage (8, 12) est réalisé de manière arrondie par hydroérosion au moins dans une zone partielle.

6. Injecteur de carburant selon l'une quelconque des revendications précédentes,
**caractérisé en ce que** la soupape de commande (3) comporte un organe de soupape (16) déplaçable suivant un mouvement de va-et-vient et coopérant avec un siège de soupape (15), l'extrémité de l'organe de soupape opposée au siège de soupape étant guidée dans une douille (18) s'appliquant de manière étanche contre la plaque d'étranglement (7) et limitant un espace basse pression (17), de telle sorte que l'organe de soupape (16) soit détendu en pression en appui contre le siège de soupape (15).

7. Injecteur de carburant selon la revendication 6,
**caractérisé en ce que** l'espace basse pression (17) est raccordé à un retour (20) par le biais d'un alésage (19).

8. Injecteur de carburant selon l'une quelconque des revendications précédentes,
**caractérisé en ce qu'**un actionneur piézo-électrique est prévu pour l'actionnement de la soupape de commande (3).
